# EUROPÄISCHE PATENTSCHRIFT

(11) **EP 2 347 671 B1**
(45) Veröffentlichungstag und Bekanntmachung des Hinweises auf die Patenterteilung: **16.07.2014**
(21) Anmeldenummer: 10014487.2
(22) Anmeldetag: 11.11.2010
(51) Int. Cl.: A45D 29/00

(54) **Vorrichtung zur Oberflächengestaltung eines Fingernagels**
Device for shaping the surface of a finger nail
Dispositif de modelage de la surface d'un ongle

(30) Priorität: 25.11.2009 DE 102009054428
(43) Veröffentlichungstag der Anmeldung: 27.07.2011
(73) Patentinhaber: Barthel, Hans-Jürgen, 56170 Bensdorf-Sayn (DE)
(72) Erfinder: Barthel, Hans-Jürgen, 56170 Bensdorf-Sayn (DE)
(74) Vertreter: Thiel, Christian

(56) Entgegenhaltungen:
- EP-A1- 1 759 610
- WO-A1-01/91598
- DE-A1-102010 030 813
- FR-A1- 2 876 011
- US-B1- 6 336 694

## Beschreibung

Die Erfindung betrifft eine Vorrichtung zur Oberflächengestaltung eines Fingernagels mit einer magnetische Partikel enthaltenden Dekormasse und einem Magneten, wobei der Magnet die magnetischen Partikel innerhalb der Dekormasse ausrichtet. Bei der Dekormasse handelt es sich insbesondere um einen Nagellack oder ein UV-Nagelgel. Die Erfindung betrifft ferner ein Kit mit solch einer Vorrichtung.

Die Oberflächengestaltung von Fingernägeln mit magnetischen Pigmentlacken ist aus dem Stand der Technik bekannt. Die Methoden und Produkte, welche auf magnetischen Pigmenten beruhen, tragen der verstärkten Nachfrage nach ausgefallenen Nageldesigns Rechnung. Der Bedarf ist hierbei sowohl im professionellen Bereich der Nagelstudios als auch im häuslichen Bereich, insbesondere für Jugendliche, vorhanden.

Bisher mussten für die Verzierung von bereits lackierten oder auch unlackierten Fingernägeln Dekorelemente auf dem Nagel aufgeklebt oder mit einer zweiten Lackschicht aufgetragen werden. Durch die neueren Verfahren mit magnetischen Pigmentlacken ist es möglich geworden, Muster und Verzierung auf den Fingernagel zu bringen ohne eine zweite Schicht auf den Nagel auftragen zu müssen. Das lästige und zeitaufwändige Hantieren mit unterschiedlichen Lacken und sonstigen Dekorelementen entfällt.

Die Druckschrift FR 2 876 011 A1 offenbart ein Verfahren zum Verzieren des Nagels durch Auftragen eines Magnetpartikel enthaltenden Lacks und anschließendes Einbringen des noch flüssigen Nagellacks in ein Magnetfeld. Das Magnetfeld wird hierbei durch einen Magnetstift oder einen an der Nagellackflasche angebrachten Magneten erzeugt. Je nach Art und Weise der Handhabung durch den Benutzer richten sich die Magnetpartikel innerhalb der Lackschicht aus. Es ist allerdings nicht möglich, Bilder oder Muster exakt reproduzierbar zu gestalten.

Schwierigkeiten bei der Anwendung dieser Produkte entstehen dadurch, dass der Magnet oder der frisch lackierte Finger ohne Abstützung bewegungslos gehalten werden muss bis der Nagellack annähernd ausgehärtet ist. Dies ist in der Praxis sehr schwer möglich, da die Hände beim Halten eines Gegenstandes naturgemäß Bewegungsschwankungen in horizontaler und vertikaler Richtung ausgesetzt sind. Für ein zufrieden stellendes Ergebnis des Nageldekors ist es jedoch erforderlich, dass der Magnet über längere Zeit relativ zu der Nageloberfläche bewegungslos und in präzisem Abstand zu dieser gehalten wird.

Dokument EP-A1-1 759 610 offenbart eine Vorrichtung zur Oberflächengestaltung eines Fingernagels nach dem Oberbegriff des Anspruchs 1.

Es ist daher Aufgabe der Erfindung, eine Vorrichtung zur Oberflächengestaltung eines Fingernagels zu schaffen, welche ein ortsstabiles Festhalten des Magneten relativ zu dem Fingernagel erlaubt und zugleich auch den richtigen Abstand zwischen Nageloberfläche und Magnet unabhängig von der Dicke des Fingers beibehält. Gleichzeitig soll es diese Vorrichtung erlauben, Muster oder Bilder reproduzierbar zu applizieren.

Diese Aufgabe wird durch eine Vorrichtung nach Anspruch 1 gelöst. Der Magnethalter stützt sich mit Hilfe seines Fußteils auf einer Unterlage ab, so dass er nicht frei von Hand gehalten werden muss. Hierdurch wird sicher gestellt, dass die Position des Magneten relativ zu dem Fingernagel nicht in horizontaler und vertikaler Richtung schwankt. Damit der Magnet unabhängig von unterschiedlichen Fingerdicken jeweils in richtigem Abstand zur Nageloberfläche gehalten wird, ist die Magnetaufnahme höhenverstellbar bzw. verschiebbar an dem Fußteil angeordnet. Für die Finger eines Kindes kann somit die Magnetaufnahme niedriger an dem Fußteil angeordnet werden als bei der Anwendung für einen Erwachsenen.

Die Magnetaufnahme ist dabei so an dem Fußteil des Magnethalters befestigt, dass sowohl die Magnetaufnahme selbst, als auch der gehaltene Magnet leicht durch einen anderen Magneten, z. B. einen Magneten mit einer anderen Bildstruktur, ausgetauscht werden kann. Als Bildstruktur kommen unter anderem Motive wie Herzen, Sterne oder auch Wellenmuster in Frage.

Zweckmäßig bildet der Fußteil eine Brückenstruktur aus, innerhalb der die Magnetaufnahme verschieblich angeordnet ist. Diese Anordnung ermöglicht eine stabile Verbindung zwischen Fußteil und Magnetaufnahme und erzeugt unter der Magnetaufnahme einen Freiraum zur Platzierung des Fingers.

Eine weitere Ausgestaltung sieht vor, dass die Magnetaufnahme tellerförmig so ausgebildet ist, dass ein aufgenommener Magnet mit seiner Motivfläche senkrecht nach unten weist. Die tellerförmige Magnetaufnahme kann z. B. in einer Aussparung ihrer Oberfläche einen Magneten aufnehmen, welcher gemäß dem Prinzip eines Senkloches auf einer darunter befindlichen Kante abgestützt wird.

Ebenfalls ist es möglich, dass der Magnet ein Wechselmagnet ist, welcher in dem Magnethalter gehaltert, insbesondere in die Magnetaufnahme eingeschoben, ist. Der von der Magnetaufnahme gehaltene Wechselmagnet trägt dabei ebenfalls an seiner nach unten weisenden Fläche eine Bildstruktur für das Motiv auf dem Fingernagel. Das Einschieben des Magneten in die Magnetaufnahme kann von unten, oben oder von der Seite erfolgen. Hierdurch wird es ganz leicht möglich, den Wechselmagneten, und damit auch das Dekormotiv, zu tauschen.

Die Vorrichtung weist einen Fixierteller mit einer Fingeraufnahme in Form einer Materialaussparung sowie Aufnahmen zur Festlegung des Fußteils des Magnethalters auf. Somit bietet sich die Möglichkeit, den Finger bzw. den Fingernagel in einer vorgegebenen und konstanten Position unter dem Magneten zu halten und/oder den Magnethalter in seiner Position über dem Nagel zu fixieren. Eine fertigungstechnisch besonders einfache Ausgestaltung der Fixierung besteht in einer Materialaussparung auf der Oberfläche des Fixiertellers.

Eine Ausgestaltungsvariante der Erfindung sieht vor, dass die Dekormasse ein Nagellack ist, der magnetische Partikel enthält. Solche Nagellacke sind an und für sich bekannt. Als magnetische Partikel kommen insbesondere magnetische Metallpartikel, etwa auf Basis von Eisen, in Frage, aber auch magnetische Mineralpartikel, etwa Magnetit. Die Magnetpartikel können Basislacken mit diversen Farbpigmenten beigemischt werden. Insbesondere eignen sich dunklere Lackfarben für ein kontrastreiches Ergebnis.

Die Anwendung eines Nagellacks als Dekormasse auf Fingernägeln ist die in der Praxis geläufigste Dekormethode. Der Anwender trägt den Nagellack wie gewohnt auf und verwendet anschließend die oben beschriebene Vorrichtung zur Erzeugung eines Bildes oder Musters innerhalb des Nagellacks.

Eine alternative Ausgestaltung sieht vor, dass die Dekormasse ein unter UV-Bestrahlung aushärtendes Gel ist. Die Aufbringung eines sogenannten UV-Gels ist eine in professionellen Nagelstudios verwendete Methode zur Modellage künstlicher Fingernägel oder zur Naturnagelverlängerung. Durch die Einbringung magnetischer Partikel in das UV-Gel ist auch bei künstlichen Fingernägeln oder verlängerten Naturnägeln eine Bildstruktur erzeugbar, ohne gesondert einen Nagellack auftragen zu müssen. Anschließend wird das Gel mittels einer gebräuchlichen UV-Lampe gehärtet. Somit ist eine Bildgebung durch den Magneten und eine schnelle Aushärtung der Dekormasse durch die UV-Strahlung möglich.

Ein Ausführungsbeispiel der Erfindung wird im Folgenden anhand der Zeichnungen näher erläutert. Es zeigen:
- Figur 1: eine Seitenansicht eines Magnethalters;
- Figur 2: eine 3D-Ansicht eines Magnethalters auf einem Fixierteller.

In Figur 1 ist ein Magnethalter 1 gezeigt, welcher aus einem Fußteil 2, einem Griffteil 3 und einer Magnetaufnahme 4 besteht. In die Magnetaufnahme 4 ist ein Magnet 5 eingebettet. Die Magnetaufnahme 4 ist am Fußteil 2 in vertikaler Richtung verschieblich angeordnet.

In Figur 2 ist ein Magnethalter 1 gezeigt, welcher mit einem Fixierteller 6 verbunden ist. Der Fixierteller weist als Magnethalterfixierung 7 Aussparungen für den Einsatz des Fußteils 2 des Magnethalters 1 auf sowie eine Aussparung als Fingerfixierung 8 für die Positionierung eines Fingers.

Die Erfindung funktioniert so, dass die Magnetaufnahme 4 des Magnethalters 1 mit einem Magnet 5 bestückt wird, welcher ein gewünschtes Dekorbild erzeugt. Die Magnetaufnahme 4 wird über den Fußteil 2 des Magnethalters 1 geschoben, so dass die Magnetaufnahme in der benötigten Höhe über dem zu verzierenden Fingernagel ruht. Der Fingernagel wird wie gewohnt mit einem magnetische Partikel enthaltenden Nagellack bestrichen und in noch feuchtem Zustand in die Aussparung 8 des Fixiertellers 6 eingeschoben bis die Endposition erreicht ist. Der vorbereitete Magnethalter 1 wird mit seinem Fußteil 2 in die Aussparungen 7 des Fixiertellers 6 gestellt und an dem Griffteil 3 festgehalten. Der Magnethalter 1 wird ca. 10 Sekunden über dem Fingernagel gehalten. Auf dem Nagel ergibt sich das gewünschte Muster oder Bild in Form von aufgehellten oder verdunkelten Zonen. Die Erfindung betrifft ferner ein Kit, welches eine Vorrichtung zur Oberflächengestaltung eines Fingernagels mit einer magnetische Partikel enthaltenen Dekormasse und einem Magneten, welcher die magnetischen Partikel innerhalb der Dekormasse ausrichtet, und wenigstens eine Flasche mit einer Dekormasse enthält. Zweckmäßig weist das Kit wenigstens zwei Wechselmagnete mit unterschiedlicher Bildgebung auf. Das Kit bietet dem Anwender somit alle Komponenten zur Oberflächengestaltung der Fingernägel mit einer magnetische Partikel enthaltenden Dekormasse gleichzeitig, z.B. in einem Koffer. Alle Komponenten sind zueinander kompatibel.

## Patentansprüche

1. Vorrichtung zur Oberflächengestaltung eines Fingernagels mit einer magnetische Partikel enthaltenden Dekormasse und einem Magneten (5), wobei der Magnet (5) die magnetischen Partikel innerhalb der Dekormasse ausrichtet und die Vorrichtung einen Magnethalter (1) aufweist, welcher den Magneten (5) in einem definiertem Abstand zu der Dekormasse hält, wobei der Magnethalter (1) einen Fußteil (2), eine Magnetaufnahme (4) und einen Griffteil (3) aufweist und wobei die Magnetaufnahme (4) höhenverstellbar an dem Fußteil (2) angeordnet ist, **dadurch gekennzeichnet, dass** die Vorrichtung einen Fixierteller (6) mit einer Fingeraufnahme (8) in Form einer Materialaussparung sowie Aufnahmen (7) zur Festlegung des Fußteils (2) aufweist.

2. Vorrichtung nach Anspruch 1, **dadurch gekennzeichnet, dass** der Fußteil (2) eine Brückenstruktur ausbildet, innerhalb der die Magnetaufnahme (4) verschieblich angeordnet ist.

3. Vorrichtung nach Anspruch 1 oder 2, **dadurch gekennzeichnet, dass** die Magnetaufnahme (4) tellerförmig so ausgebildet ist, dass ein aufgenommener Magnet (5) mit seiner Motivfläche senkrecht nach unten weist.

4. Vorrichtung nach einem der Ansprüche 1 bis 3, **dadurch gekennzeichnet, dass** der Magnet (5) ein Wechselmagnet ist, welcher in dem Magnethalter (1) gehaltert, insbesondere in die Magnetaufnahme (4) eingeschoben, ist.

5. Vorrichtung nach einem der Ansprüche 1 bis 4, **dadurch gekennzeichnet, dass** die Dekormasse ein Nagellack ist.

6. Vorrichtung nach einem der Ansprüche 1 bis 5, **dadurch gekennzeichnet, dass** die Dekormasse ein unter UV-Bestrahlung aushärtbares Gel ist.

7. Kit, enthaltend eine Vorrichtung nach einem der Ansprüche 1 bis 6 und wenigstens eine Flasche mit einer Dekormasse.

8. Kit nach Anspruch 7, enthaltend wenigstens zwei Wechselmagnete (5) mit unterschiedlicher Bildgebung.

## Claims

1. Device for the surface design of a finger nail with a lacquer containing magnetic particles and a magnet (5), whereas the magnet (5) aligns the magnetic particles within the lacquer and the device comprises a magnet holder (1) holding the magnet (5) within a determined distance from the lacquer, whereas the magnet holder (1) comprises a stand (2), a magnet fixture (4) and a handle (3) and whereas the magnet fixture (4) is attached vertically adjustable to the stand (2), **characterized in tha**t the device comprises a fixing disc (6) with a finger fixture (8) by way of an opening as well as fixtures (7) for the setting of the stand (2).

2. Device according to claim 1, **characterized in that** the stand (2) forms a bridge-like structure within which the magnet fixture (4) is relocatably positioned.

3. Device according to claim 1 or 2, **characterized in that** the magnet fixture (4) has a disc shape so that the magnetic surface of an inserted magnet (5) points vertically downwards.

4. Device according to any one of claims 1 to 3, **characterized in that** the magnet (5) is a heteropolar magnet which is fixed to the magnet holder (1) and, in particular, slid into the magnet fixture (4).

5. Device according to any one of claims 1 to 4, **characterized in that** the lacquer is a nail polish.

6. Device according to any one of claims 1 to 5, **characterized in that** the lacquer is a gel which is curable under UV radiation.

7. Kit, containing a device according to any one of claims 1 to 6 and at least one bottle comprising a lacquer.

8. Kit according to claim 7, containing at least two heteropolar magnets (5) with differing imaging.

## Revendications

1. Dispositif permettant de décorer la surface d'un ongle de la main par une masse de décoration qui contient des particules magnétiques et un aimant (5), l'effet de l'aimant (5) étant que les particules magnétiques se positionnent à l'intérieur de la masse de décoration, et un dispositif comprenant un support d'aimant (1) qui maintient l'aimant (5) à une distance déterminée de la masse de décoration, le support de l'aimant (1) comprenant un pied (2), le positionneur de l'aimant (4) et une poignée (3), la hauteur du positionneur de l'aimant (4) étant ajustable sur le pied (2), **caractérisé par le fait que** le dispositif présente un plateau de fixation (6) avec un positionneur de doigt (8) créé par évidement du matériau ainsi que des échancrures (7) pour la fixation du pied (2).

2. Dispositif selon la revendication 1, **caractérisé par le fait que** le pied (2) constitue une plate-forme à l'intérieur de laquelle le positionneur de l'aimant (4) est disposé de façon coulissante.

3. Dispositif selon la revendication 1 ou 2, **caractérisé par le fait que** le positionneur de l'aimant (4) en forme de coupe est disposé de telle sorte que la surface à motif de l'aimant (5) inséré s'oriente verticalement vers le bas.

4. Dispositif selon l'une des revendications de 1 à 3, **caractérisé par le fait que** l'aimant (5) est un aimant échangeable maintenu dans le support de l'aimant (1), plus particulièrement inséré dans le positionneur de l'aimant (4).

5. Dispositif selon l'une des revendications de 1 à 4, **caractérisé par le fait que** la masse de décoration est un vernis à ongles.

6. Dispositif selon l'une des revendications de 1 à 5, **caractérisé par le fait que** la masse de décoration est un gel durcissant sous irradiation UV.

7. Kit contenant un dispositif selon l'une des revendications 1 à 6 et au moins un flacon de masse de décoration.

8. Kit selon la revendication 7, contenant au moins deux aimants échangeables (5) à motifs différents.
